# EUROPÄISCHE PATENTSCHRIFT

(11) **EP 1 631 975 B1**
(45) Veröffentlichungstag und Bekanntmachung des Hinweises auf die Patenterteilung: **01.10.2008**
(21) Anmeldenummer: 04734253.0
(22) Anmeldetag: 21.05.2004
(51) Int. Cl.: H01H 13/70

(54) **BEDIENELEMENT**
OPERATING ELEMENT
ELEMENT DE COMMANDE

(30) Priorität: 12.06.2003 DE 10326400
(43) Veröffentlichungstag der Anmeldung: 08.03.2006
(73) Patentinhaber: Bayerische Motoren Werke Aktiengesellschaft, 80809 München (DE)
(72) Erfinder: WEISS, Elmar, 81547 München (DE); DOERING, Corona, 80803 München (DE); SCHMIDT, Holger, 10024 Moncalieri (IT); SCHAMBECK, Bernhard, Menlo Park, CA 94025 (US); PELLETIER, Richard, Newb. Park, CA 91320 (US)
(74) Vertreter: Bullwein, Fritz
(86) Internationale Anmeldenummer: PCT/EP2004/005574
(87) Internationale Veröffentlichungsnummer: WO 2004/112068

(56) Entgegenhaltungen:
- EP-A- 1 111 635
- DE-A- 10 126 670
- DE-A- 10 236 650
- DE-C- 10 065 853
- US-A- 4 308 439

## Beschreibung

Die Erfindung betrifft ein Bedienelement mit einer Bedienfläche, insbesondere in einem Fahrzeug zum Betätigen einer Stelleinrichtung, die mit einem zu verstellenden Bauteil in einer Wirkverbindung steht.

Durch die starke Zunahme von elektronischen Elementen in Kraftfahrzeugen nimmt auch die Anzahl der Bedienelemente drastisch zu. Das Spektrum reicht hierbei von einfachen Schaltern bis hin zu komplexen Bedienelementen. Bedienelemente detektieren eine Aktion bzw. einen Wunsch des Fahrers. Schalter und Taster stellen die am häufigsten im Kraftfahrzeug eingesetzten Bedienelemente dar. Die vom Fahrer gewünschte Aktion wird bereitgestellt, indem elektrische Schaltkreise geschlossen oder unterbrochen werden. Sie können vom Benutzer durch Drücken oder Schieben betätigt werden. Dabei bedürfen insbesondere zu verstellende Bauteile, wie beispielsweise Schiebedächer bzw. Schiebehebedächer und Fenster, die über eine Stelleinrichtung betätigt werden, während der Bedienung eine gewisse Aufmerksamkeit, die den Fahrer unerwünscht ablenken kann.

Bedienelemente müssen zudem als Funktionselemente in das Design integriert werden. Das Design muss daher häufig an die Größe der Bedienelemente und das damit verbundene "Package" angepasst werden. Designer benötigen auf dem Weg zum "optimalen" Design mehr Freiheit zur Gestaltung von beliebigen Oberflächen. Hierzu sind Bedienelemente nötig, die sich fast unsichtbar in vorhandene Oberflächen integrieren lassen.

Aus der DE 197 56 804 C2 ist ein druckempfindlicher Schalter und insbesondere ein mechanisch betätigter druckempfindlicher Schalter, bei welchem ein elektrischer Kontakt oder eine elektrische Isolation zwischen zwei gegenüberliegenden Elektroden gebildet wird, wenn jeweils eine Kraft auf eine der Elektroden ausgeübt wird oder wenn die Kraft aufgehoben wird, bekannt. Im Einzelnen betrifft die bekannte Erfindung einen flachen oder folienförmigen Schalter, der zur Anzeige mittels eines Binärcodes (EIN oder AUS) ob ein Fahrgast einen Sitz belegt hat, im Sitzpolster angeordnet ist. Damit dient der druckempfindliche Schalter in bekannter Weise lediglich dazu, eine EIN- bzw. AUS-Position festzustellen. Drucksensitive flexible Schalter bzw. Folien sind ganz allgemein beispielsweise aus der WO 02/01586 A1 und aus der US 6,008,718 A bekannt. Ein Bedienelement gemäß dem Oberbegriff des Anspruchs 1 ist z.B. aus der DE 102 36 650 A1 bekannt.

Aufgabe der vorliegenden Erfindung ist es, die Bedienelemente zum einen so zu verbessern, dass sie sich leichter und intuitiv bedienen lassen, ohne dass es bei ihrer Bedienung einer besonderen Aufmerksamkeit des zu verstellenden Bauteiles bedarf. Zum anderen soll es möglich sein, die Bedienelemente leichter und unabhängig vom Oberflächenmaterial und von der Oberflächengeometrie in vorhandene Oberflächen integrieren zu können.

Diese Aufgabe wird in Verbindung mit dem Oberbegriff des Anspruches 1 dadurch gelöst, dass die Bedienfläche als eine drucksensitive Oberfläche ausgebildet ist, durch die in Abhängigkeit der Position und / oder der Druckintensität eines auf die Bedienfläche ausgeübten Druckes ein Stellsignal erzeugbar ist, durch das das zu verstellende Bauteil über die Stelleinrichtung entsprechend positionierbar ist.

Dadurch, dass die Bedienfläche als eine drucksensitive Oberfläche ausgebildet ist, bei der Druck in Abhängigkeit der Position, also ortsaufgelöst, festgestellt werden kann, lässt sich ein Stellsignal erzeugen, durch das das zu verstellende Bauteil über die Stelleinrichtung in seine vorgesehene Position gebracht werden kann. Neue Materialen in Form von sogenannten "smart materials" sind dabei als drucksensitive Oberflächen geeignet. Diese Materialien sind drucksensitiv und erkennen sowohl die Position des Druckes als auch die Druckintensität. Die smart materials können dabei unterschiedlich aufgebaut sein. So ist ein Aufbau mit Kontaktfolien, die sich unter Druck zusammenpressen oder eine Kombination aus Schaumstoff und Glasfasern möglich, wie sie beispielsweise aus der WO 00/73982 A1 bekannt ist. Durch die zusätzliche Auswertung der Bedienstärke können mehr Bedienmöglichkeiten erreicht werden. Beliebige Positionen sind direkt anwählbar. Es ist auch eine Bedienung auf großen Flächen möglich. Druck- und Schiebebewegungen können detektiert und in entsprechende Stellsignale umgewandelt werden. Es entsteht mehr Designfreiheit, da beliebige Formen von drucksensitiven Oberflächen ausgebildet werden können. Diese sind zudem mit beliebigen Materialien kombinierbar. Bei Bedarf können sie sogar unsichtbar gestaltet werden.

Gemäß einer bevorzugten Ausführungsform der Erfindung ist die Bedienfläche als ein längliches Bedienfeld ausgebildet, dessen Längsachse etwa in Verstellrichtung des zu verstellenden Bauteiles angeordnet ist. Das längliche Bedienfeld weist ein erstes Ende auf, das einer ersten Position und ein zweites Ende auf, das einer zweiten Position des zu verstellenden Bauteiles zugeordnet ist. Zwischen den Enden liegende Bereiche des Bedienfeldes sind entsprechenden Zwischenpositionen des zu verstellenden Bauteiles zugeordnet.

Dadurch wird eine Bedienung in Analogie der Funktion bzw. Bewegungsrichtung des zu verstellenden Bauteiles ermöglicht. Es kann eine intuitive Bedienung durch eine entsprechende Streichbewegung über die entsprechende Bedienfläche erfolgen. Es ist aber auch möglich, beliebige Situationen mit einer Berührung anzusteuern. So kann beispielsweise die Öffnungsweite eines Schiebedaches oder eines Fensters durch Druck auf eine bestimmte Stelle des längliches Bedienfeldes bestimmt werden.

Nach einer weiteren bevorzugten Ausführungsform der Erfindung ist die Verstellgeschwindigkeit es zu verstellenden Bauteiles von dem auf die Bedienfläche bzw. drucksensitive Oberfläche ausgeübten Druck abhängig. So kann beispielsweise das schnelle Öffnen / Schließen eines Schiebedachen oder Fensters durch festen Druck und das langsame Öffnen / Schließen durch geringen Druck auf die Bedienfläche erfolgen.

Nach einer weiteren bevorzugten Ausführungsform wird die drucksensitive Oberfläche bzw. Bedienfläche von einem drucksensitiven Element, das aus einem drucksensitiven Material ausgebildet ist, gebildet. Es ist aber auch möglich, die drucksensitive Oberfläche aus einem flexiblen Material auszubilden, dem auf seiner der Oberfläche abgewandten Innenfläche ein drucksensitives Element aus einem drucksensitiven Material vorgelagert ist. Aus designerischen Gründen kann das eigentliche drucksensitive Element von einem flexiblen Material abgedeckt werden, so dass das flexible Material für den Bediener die drucksensitive Oberfläche bildet.

Gemäß einer weiteren bevorzugten Ausführungsform der Erfindung ist zur Erzeugung einer Haptik bei Ausübung eines Druckes auf die Bedienfläche, diese in Vibrationen versetzbar. Diese Vibrationen können bei zunehmender Einwirkung auf die Bedienfläche entsprechend zunehmen. Damit erkennt der Bediener, dass er auch tatsächlich einen Schaltvorgang auslöst. Die Vibrationen können beispielsweise durch Piezo-Elemente erzeugt werden.
Als zu verstellendes Bauteil kommt beispielsweise neben einem Schiebedach auch ein Fenster, ein Sitz oder andere Bauteile in Frage.

Das Bedienelement kann dem zu verstellenden Bauteil benachbart, an einem Multifunktionslenkrad oder an anderer geeigneter Stelle angeordnet sein.

Weitere Einzelheiten der Erfindung ergeben sich aus der nachstehenden, ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine räumliche Darstellung eines Kraftfahrzeuginnenraumes mit Blick auf in einer Fahrertür angeordnete Bedienelemente zur Verstellung von Fenstern im Ausriss,
- Figur 2:: eine räumliche Darstellung eines Fahrzeuginnenraumes mit Blick auf Bedienelemente im Fahrzeughimmelbereich zur Verstellung eines nicht dargestellten Schiebedaches im Ausriss und
- Figur 3:: ein Blockschaltbild eines Bedienelementes mit nachgeordneter Stelleinrichtung und zu verstellendem Bauteil.

Ein Bedienelement 1 ist über eine nachgeordnete Elektronik 2 mit einer Stelleinrichtung 3 verbunden, die ein zu verstellendes Bauteil 4 positioniert.

Das Bedienelement 1 weist eine Bedienfläche 5 auf, die als eine drucksensitive Oberfläche ausgebildet ist. Die Bedienfläche 5 ist aus einem "smart material" ausgebildet, das sowohl die Position des auf ihn ausgeübten Druckes als auch seine Druckintensität detektieren kann. Der auf die Bedienfläche 5 von einem Bediener bzw. Fahrer ausgeübte Druck wird von der Elektronik 2 ausgewertet und als ein entsprechendes Stellsignal an die Stelleinrichtung 3 weitergegeben, die das zu verstellende Bauteil 4 entsprechend positioniert.

Nach dem Ausführungsbeispiel von Figur 1 ist Bedienfläche 5 als ein längliches Bedienfeld 6 ausgebildet, dessen Längsachse 7 etwa in Verstellrichtung 8 des zu verstellenden Bauteiles 4 - im Beispiel einem vorderen linken Fenster 9 - angeordnet ist. Das längliche Bedienfeld 6 weist ein erstes Ende 10 auf, das einer ersten Position, nämlich dem geschlossenen Fenster 9 zugeordnet ist. Das dem ersten Ende 10 abgewandte zweite Ende 11 des länglichen Bedienfeldes 6 ist entsprechend einer zweiten Position des zu verstellenden Bauteiles 4 - nämlich dem völlig geöffneten Fenster 9 - zugeordnet. Zwischen den Enden 10, 11 liegende Bereiche des Bedienfeldes 6 sind entsprechenden Zwischenpositionen des Fensters 9 zugeordnet. Durch Streichen mit dem Finger des nicht dargestellten Bedieners über das längliche Bedienfeld 6 lässt sich so intuitiv das Fenster 9 öffnen bzw. schließen. Die Schnelligkeit des Öffnungs- bzw. Schließvorganges wird dabei von der Stärke des auf das Bedienfeld 6 ausgeübten Druckes bestimmt. Im Beispiel sind den beiden äußeren Enden 10, 11 des Bedienfeldes 6 jeweils ein Schließfeld 12 bzw. ein Öffnungsfeld 13 vorgelagert. Durch Druckausübung auf die Felder 12, 13 wird in bekannter Weise ein kompletter Öffnungs- oder Schließvorgang durchgeführt. Die Zuordnung des Bedienelementes 1 bzw. des Bedienfeldes 6 zu den einzelnen Seitenfenstern erfolgt über Zuordnungsfelder 14, 15, 16, 17. Durch Druckausübung auf das erste Zuordnungsfeld 14 wird die Bedienfläche 5 dem vorderen linken Fenster 9 zugeordnet. Eine Druckausübung auf das zweite Zuordnungsfeld 15 ordnet die Bedienfläche 5 einem nicht dargestellten rechten Seitenfenster und entsprechend auf das dritte Zuordnungsfeld 16 einen nicht dargestellten linken hinteren Seitenfenster und bei Druck auf das vierte Zuordnungsfeld 17 erfolgt eine Zuordnung zu dem ebenfalls nicht dargestellten rechten hinteren Fenster.

Grundsätzlich können aber anstelle der Zuordnungsfelder 14, 15, 16, 17 auch drei weitere längliche Bedienfelder 6 angeordnet werden, so dass jedem Fenster ein eigenes Bedienfeld 6 zugeordnet ist.

In einem zweiten Beispiel nach Figur 2 ist das Bedienelement 1' an einer Bedienkonsole 18 im Bereich eines Dachhimmels 19 oberhalb eines Innenspiegels 20 angeordnet. Das länglichen Bedienfeld 6' ist in Verstellrichtung eines nicht dargestellten Dachfensters an der Bedienkonsole 18 angeordnet. Seinem ersten Ende 10' und seinem zweiten Ende 11' ist dabei ebenfalls jeweils ein Schließfeld 12' bzw. ein Öffnungsfeld 13' vorgelagert. Ein Bedienelement 21 an der Bedienkonsole 18 ist zur Bedienung der nicht weiter dargestellten Lüftung vorgesehen. Eine Sonnenblende 22, eine Frontscheibe 23 und der Innenspiegel 20 sind zur leichteren Orientierung in Figur 2 dargestellt.

## Patentansprüche

1. Bedienelement (1) mit einer Bedienfläche (5), insbesondere in einem Fahrzeug zum Betätigen einer Stelleinrichtung, die mit einem zu verstellenden Bauteil (4) in einer Wirkverbindung steht, wobei die Bedienfläche (5) als eine drucksensitive Oberfläche ausgebildet ist, durch die in Abhängigkeit von der Position und/oder der Druckintensität eines auf die Bedienfläche (5) ausgeübten Druckes ein Stellsignal erzeugt wird, durch das das zu verstellende Bauteil (4) über eine Stelleinrichtung (3) entsprechend positioniert wird, **dadurch gekennzeichnet, dass**
- die Verstellgeschwindigkeit (8) des zu verstellenden Bauteiles (4) von dem auf die Bedienfläche (5) ausgeübten Druck abhängig ist, und
- zur Erzeugung einer Haptik bei Kontaktierung der Bedienfläche (5) diese in Vibrationen versetzt wird.

2. Bedienelement nach Anspruch 1, **dadurch gekennzeichnet, dass** die Bedienfläche (5) als ein längliches Bedienfeld (6, 6') ausgebildet ist, dessen Längsachse (7) etwa in Verstellrichtung (8) des zu verstellenden Bauteiles (4) angeordnet ist, dass das längliche Bedienfeld (6, 6') ein erstes Ende (10, 10') aufweist, das einer ersten Position zugeordnet ist und ein zweites Ende (11,11') aufweist, das einer zweiten Position des zu verstellenden Bauteiles (4) zugeordnet ist, und dass zwischen den Enden (10, 10', 11, 11') liegende Bereiche des Bedienfeldes (6, 6') entsprechenden Zwischenpositionen zugeordnet sind.

3. Bedienelement nach Anspruch 1 oder 2, **dadurch gekennzeichnet, dass** die Bedienfläche (5) von einem drucksensitiven Element gebildet wird.

4. Bedienelement nach einem der Ansprüche 1 bis 3, **dadurch gekennzeichnet, dass** die Bedienfläche (5) von einem flexiblen Material gebildet wird, dem auf seiner der Oberfläche abgewandeten Innenfläche ein drucksensitives Element vorgelagert ist.

5. Bedienelement nach einem der vorstehenden Ansprüche, **dadurch gekennzeichnet, dass** das drucksensitive Element aus einem drucksensitiven Material ausgebildet ist.

6. Bedienelement nach einem der vorstehenden Ansprüche, **dadurch gekennzeichnet, dass** die Vibrationen mit zunehmender Einwirkung auf die Bedienfläche (5) zunehmen.

7. Bedienelement nach einem der vorstehenden Ansprüche, **dadurch gekennzeichnet, dass** die Vibrationen durch Piezoelemente erzeugt werden.

8. Bedienelemente nach einem der vorstehenden Ansprüche, **dadurch gekennzeichnet, dass** das zu verstellende Bauteil (4) ein Schiebedach und die Bedienfläche (5) Teil eines Schiebehebedachschalters ist.

9. Bedienelement nach einem der vorstehenden Ansprüche, **dadurch gekennzeichnet, dass** das zu verstellende Bauteil (4) ein Fenster (9) und die Bedienfläche (5) Teil eines Fensterheberschalters ist.

10. Bedienelement nach einem der vorstehenden Ansprüche, **dadurch gekennzeichnet, dass** das zu verstellende Bauteil (4) ein Sitz und die Bedienfläche (5) Teil eines Sitzverstellschalters ist.

11. Bedienelement nach einem der vorstehenden Ansprüche, **dadurch gekennzeichnet, dass** die Bedienfläche (5) an einem Multifunktionstenkrad angeordnet ist.

## Claims

1. An operating element (1) with an operating face (5), more especially in a vehicle for actuating an adjusting device, which is in operative connection with a component (4) to be adjusted, wherein the operating face (5) is configured as a pressure-sensitive surface, by means of which, as a function of the position and/or the pressure intensity of a pressure exerted on the operating face (5), an adjusting signal is produced, by means of which the component (4) to be adjusted is correspondingly positioned via an adjusting device (3), **characterised in that**
- the adjustment speed (8) of the component (4) to be adjusted depends on the pressure exerted on the operating face (5), and
- to produce a surface feel on contacting the operating face (5), the latter is made to vibrate.

2. An operating element according to claim 1, **characterised in that** the operating face (5) is configured as an elongate operating field (6, 6'), the longitudinal axis (7) of which is arranged approximately in the adjusting direction (8) of the component (4) to be adjusted, **in that** the elongate operating field (6, 6') has a first end (10, 10'), which is allocated to a first position, and has a second end (11, 11'), which is allocated to a second position of the component (4) to be adjusted, and **in that** regions of the operating field (6, 6') located between the ends (10, 10', 11, 11') are allocated to corresponding intermediate positions.

3. An operating element according to claim 1 or 2, **characterised in that** the operating face (5) is formed by a pressure-sensitive element.

4. An operating element according to any one of claims 1 to 3, **characterised in that** the operating face (5) is formed by a flexible material, and a pressure-sensitive element is arranged in front of the flexible material on its inner face remote from the surface.

5. An operating element according to any one of the preceding claims, **characterised in that** the pressure-sensitive element is formed from a pressure-sensitive material.

6. An operating element according to any one of the preceding claims, **characterised in that** the vibrations increase as the action on the operating face (5) increases.

7. An operating element according to any one of the preceding claims, **characterised in that** the vibrations are produced by piezoelectric elements.

8. Operating element according to any one of the preceding claims, **characterised in that** the component (4) to be adjusted is a sliding roof and the operating face (5) is part of a sliding lifting roof switch.

9. An operating element according to any one of the preceding claims, **characterised in that** the component (4) to be adjusted is a window (9) and the operating face (5) is part of a window lift switch.

10. An operating element according to any one of the preceding claims, **characterised in that** the component (4) to be adjusted is a seat and the operating face (5) is part of a seat adjusting switch.

11. An operating element according to any one of the preceding claims, **characterised in that** the operating face (5) is arranged on a multi-function steering wheel.

## Revendications

1. Elément de commande (1) comportant une surface de commande (5), notamment dans un véhicule pour actionner une installation de commande coopérant avec un composant (4) à régler,
la surface de commande (5) étant une surface tactile, qui en fonction de la position et/ou de l'intensité de la poussée exercée sur la surface de commande (5), génère un signal d'actionnement qui positionne de manière correspondante le composant (4) à régler par une installation d'actionnement (3),
**caractérisé en ce que**
la vitesse d'actionnement (8) du composant (4) à régler dépend de la pression exercée sur la surface de commande (5) et
la surface de commande (5) est mise en vibration pour générer un effet haptique à son contact.

2. Elément de commande selon la revendication 1,
**caractérisé en ce que**
la surface de commande (5) est réalisée sous la forme d'une zone de commande (6, 6'), allongée, dont l'axe longitudinal (3) se situe sensiblement dans la direction d'actionnement (8) du composant (4) à régler,
la zone de commande (6, 6'), allongée, comporte une première extrémité (10, 10') à laquelle est associée une première position ainsi qu'une seconde extrémité (11, 11') à laquelle est associée une seconde position du composant (4) à régler et
des positions intermédiaires sont associées aux zones du champ de commande (6, 6') entre les extrémités (10, 10', 11, 11').

3. Elément de commande selon la revendication 1 ou 2,
**caractérisé en ce que**
la surface de commande (5) est formée par un élément sensible à la pression (élément tactile).

4. Elément de commande selon l'une des revendications 1 à 3,
**caractérisé en ce que**
la surface de commande (5) est formée d'une matière souple dont la surface intérieure, à l'opposé de la surface supérieure, comporte un élément sensible à la pression.

5. Elément de commande selon l'une des revendications précédentes,
**caractérisé en ce que**
l'élément sensible à la pression est réalisé en un matériau sensible à la pression.

6. Elément de commande selon l'une des revendications précédentes,
**caractérisé en ce que**
les vibrations augmentent avec l'augmentation de l'action exercée sur la surface de commande (5).

7. Elément de commande selon l'une des revendications précédentes,
**caractérisé en ce que**
les vibrations sont générées par des éléments piézo-électriques.

8. Elément de commande selon l'une des revendications précédentes,
**caractérisé en ce que**
le composant (4) à régler est un toit coulissant et la surface de commande (5) est une partie du commutateur de toit coulissant.

9. Elément de commande selon l'une des revendications précédentes,
**caractérisé en ce que**
le composant (4) à régler est une fenêtre (9) et la surface de commande (5) est une partie d'un commutateur de lève-glace.

10. Elément de commande selon l'une des revendications précédentes,
**caractérisé en ce que**
le composant à régler (4) est un siège et la surface de commande (5) est une partie d'un commutateur de réglage de siège.

11. Elément de commande selon l'une des revendications précédentes,
**caractérisé en ce que**
la surface de commande (5) est associée à un volant multifonctions.
